# EUROPÄISCHE PATENTSCHRIFT

(11) **EP 4 425 456 B1**
(45) Veröffentlichungstag und Bekanntmachung des Hinweises auf die Patenterteilung: **06.05.2026**
(21) Anmeldenummer: 24158007.5
(22) Anmeldetag: 16.02.2024
(51) Int. Cl.: G07D 7/121, G07D 7/128

(54) **VORRICHTUNG ZUR VERIFIKATION VON MINDESTENS EINEM SICHERHEITSMERKMAL AN AUSWEIS-, WERT-, ODER SICHERHEITSDOKUMENTEN**
DEVICE FOR VERIFYING AT LEAST ONE SECURITY FEATURE ON IDENTITY, VALUABLE OR SECURITY DOCUMENTS
DISPOSITIF DE VÉRIFICATION D'AU MOINS UNE CARACTÉRISTIQUE DE SÉCURITÉ SUR DES DOCUMENTS D'IDENTITÉ, DE VALEUR OU DE SÉCURITÉ

(30) Priorität: 20.02.2023 DE 102023104157
(43) Veröffentlichungstag der Anmeldung: 04.09.2024
(73) Patentinhaber: Bundesdruckerei GmbH, 10969 Berlin (DE)
(72) Erfinder: Lesche, Ulrike, 13156 Berlin (DE); Engel, Marian, 10245 Berlin (DE)
(74) Vertreter: Hentrich Patent- & Rechtsanwaltspartnerschaft mbB

(56) Entgegenhaltungen:
- JP-A- 2020 079 860
- US-A1- 2005 211 914

## Beschreibung

Die Erfindung betrifft eine Vorrichtung zur Verifikation von mindestens einem Sicherheitsmerkmal an Ausweis-, Wert- oder Sicherheitsdokumenten, umfassend einen Laserpointer, dessen abstrahlendes Ende sich in einer zumindest transluzenten, insbesondere einer transparent-mattierten, Form befindet, wobei die Form in Strahlrichtung des Laserlichts des Laserpointers geöffnet ist, und einen sich in Strahlrichtung von der Form beabstandeten oder angrenzenden Aufnahmeraum für die Aufnahme des Ausweis-, Wert- oder Sicherheitsdokumentes, wobei der Aufnahmeraum in einem Teil eines blickdichten Gehäuses untergebracht ist, welches die Form umschließt, wobei das Gehäuse mindestens eine Sichtöffnung aufweist, derart, dass ein Nutzer der Vorrichtung auf eine äußere Oberfläche der Form sehen kann.

Prüfgeräte zur Verifikation von Sicherheitsmerkmalen mit Streulicht wurden bisher mit Laserklasse 2 vertrieben, werden jüngst aber wegen neuer Sicherheitsbestimmungen in Deutschland jedoch nur noch mit der leuchtschwächeren Laserklasse 1 angeboten, die sich auch im Wellenlängenbereich des Laserlichts leicht unterscheiden. Die Eingruppierung der Laserklassen ist durch die Norm DIN EN 60825-1 (Stand 01.07.2022) festgelegt. Mit der derzeit angebotenen Laserklasse 1 können bei maschinell prüfbaren Merkmalen (MPM) im Hologramfilm und im Sicherheitsfaden die erwarteten Reflexionspunkte nur noch unzureichend deutlich erzeugt und nicht mehr sicher beobachtet werden. Diese Art der Prüfanwendung ist unter diesen Umständen also mit keinem auf dem heutigen Markt verfügbaren Neugerät durchführbar.

In der JP 2020 - 079 860 A wird eine Vorrichtung zur Prüfung von Sicherheitsmerkmalen mit einem Laserpointer gezeigt. In der US 2005 / 211 914 A1 wird eine als Laserpointer gebildete Prüfvorrichtung beschrieben, wobei am freien Ende des Laserpointers eine Form angebracht ist. Diese Form besitzt aber eine Ausnehmung, sodass ein Nutzer unmittelbar in den Laserstrahl blicken könnte, was den erhöhten Sicherheitsanforderungen zuwiderläuft.

Es ist daher die Aufgabe der vorliegenden Erfindung, eine verbesserte Vorrichtung bereitzustellen, die die Verwendung eines Lasers mit ausreichend starker Leuchtintensität und spezifischer Wellenlänge unter der Beachtung der Sicherheitsbestimmungen ermöglicht.

Diese Aufgabe wird durch eine Vorrichtung mit den Merkmalen des Anspruchs 1 gelöst. Vorteilhafte Ausgestaltungen mit zweckmäßigen Weiterbildungen der Erfindung sind in den abhängigen Ansprüchen angegeben.

Durch die eingangs genannte Erfindung kann ein Laser, dessen Strahlintensität über der, der durch die Sicherheitsbestimmungen vorgegeben Strahlintensität liegt, dennoch unter Einhaltung der Sicherheitsbestimmungen eingesetzt werden.

Im Rahmen dieser Anmeldung ist ein Laserpointer eine Einrichtung, die einen Laserstrahl emittiert. Dieser umfasst dabei insbesondere Gehäuse, in welchem eine Laserdiode (bzw. ein Halbleiterlaser) und vorzugsweise eine Kollimatorlinse sowie eine elektrische Schaltung, die eingerichtet ist, die Laserdiode anzusteuern. Die Stromversorgung der Schaltung und der Laserdiode erfolgt beispielsweise zentral mit der Stromversorgung der gesamten Vorrichtung zur Verifikation oder auch durch eine Batterie, die ebenfalls in dem Gehäuse des Laserpointers untergebracht ist,

Der Laserpointer kann in unterschiedlichen Wellenlängen emittieren. So ist er vorzugsweise mit einer roten Laserdiode gebildet, da diese konstengünstig zu erhalten ist. Sie emittieren Licht mit einer Wellenlänge von 635 Nanometern (nm) bis 750 nm. In Abhängigkeit des zu verifizierenden Sicherheitsmerkmals können auch andere Wellenlängen verwendet werden. So kann auch eine grüne Laserdiode genutzt werden, deren Wellenlängen von 490 nm bis 575 nm betragen. Es ist auch die Möglichkeit gegeben, dass eine Laserdiode eingesetzt wird, die orangefarbenes bis gelbfarbenes Licht emittiert, das dann eine Wellenlänge von 575 nm bis 635 nm besitzt. Es ist außerdem möglich, dass eine blaues Licht emittierende Laserdiode eingesetzt wird, die Licht mit Wellenlängen von 405 nm bis 490 nm emittiert.

Das Gehäuse der Vorrichtung hat vorzugsweise eine Durchführung für den Laserpointer, sodass aus dem Gehäuse ein Schaft des Laserpointers hervorsteht. An diesem Schaft ist ein Mittel (z.B. ein Schalter) zum Einschalten und Ausschalten des Laserpointers angebracht. Durch diese Anordnung befindet sich das Mittel zum Einschalten und Ausschalten des Laserpointers außerhalb des Gehäuses und kann auch außerhalb des Gehäuses betätigt werden. So kann die Vorrichtung sicher und unkompliziert in Betrieb und außer Betrieb genommen werden.

Zur Feststellung oder Festlegung der Position des Laserpointers kann zudem am Gehäuse eine Fixiereinrichtung angeordnet sein. Diese Fixierung bietet neben dem Aspekt der Prüfbeständigkeit einen zusätzlichen Sicherheitsaspekt, da der Laserpointer durch diese Maßnahme fest innerhalb des Gehäuses ausgerichtet ist und die Abstrahlrichtung des Laserpointers so nicht willkürlich verändert werden kann.

In einer Ausführungsform der Vorrichtung kann der Aufnahmeraum durch eine Zwischenlage mit Aussparung abgegrenzt sein, wobei die Aussparung derart bemessen ist, dass die Form durch die Aussparung hindurchtreten und unmittelbar auf das Ausweis-, Wert- oder Sicherheitsdokument aufgesetzt werden kann. Durch die Zwischenlage werden unerwünschte Streureflexionen in dem Aufnahmeraum zurückgehalten und zudem muss der Laserstrahl vor der Reflexion am zu prüfenden Sicherheitsmerkmal zwangsläufig durch die Form hindurchtreten, wodurch die Sicherheit des Nutzers der Vorrichtung weiter erhöht wird. Die Aussparung dient zusätzlich der exakten Positionierung der Form, wenn diese auf das Ausweis-, Wert-, oder Sicherheitsdokument mit einem Rand der Form aufgesetzt wird.

In einer weiteren Ausführungsform ist der Aufnahmeraum durch eine Zwischenablage mit einem zumindest transluzenten, insbesondere transparenten Abschnitt abgegrenzt, auf den ein Rand der Form aufsetzbar ist. So kann der Laserstrahl zu dem zu prüfenden Ausweis-, Wert- oder Sicherheitsdokument durchtreten, ohne dass die Form selbst bis zu dem Boden des Aufnahmeraums abgesenkt werden muss. So kann der der Prozess des Ausrichtens der Dokumente beschleunigt werden.

Des Weiteren kann die Zwischenablage zumindest transluzent, insbesondere transparent sein und eine Aussparung aufweisen, sodass die Form durch die Aussparung hindurchtreten und unmittelbar auf das Ausweis-, Wert- oder Sicherheitsdokument aufgesetzt werden kann. Durch den in dieser Ausführungsform zumindest transluzenten, insbesondere transparent Teil der Zwischenablage kann so die Positionierung der Form auf dem Ausweis-, Wert- oder Sicherheitsdokument auch optisch überwacht werden, um Fehlpositionierungen zu vermeiden.

Die Innenseite des Gehäuses ist vorzugsweise dunkel gefärbt, sodass Streulicht reduziert wird und dadurch das Reflexionsmuster auf der Oberfläche der Form deutlicher sichtbar ist.

Um die Positionierung des Ausweis-, Wert- oder Sicherheitsdokuments zu vereinfachen, kann der Aufnahmeraum eine Anlegeschablone zur Positionierung des Ausweis-, Wert- oder Sicherheitsdokuments besitzen.

Zur weiteren Sicherstellung der richtigen Positionierung des Ausweis-, Wert- oder Sicherheitsdokuments kann in dem Aufnahmeraum eine zweite Fixiereinrichtung für das Ausweis-, Wert- oder Sicherheitsdokument angebracht sein.

Der Aufnahmeraum ist beispielsweise über einen Zuführschlitz im Gehäuse zugänglich. Es ist die Möglichkeit vorhanden, dass LED-Leuchten zur Beleuchtung des Aufnahmeraumes im Aufnahmeraum vorhanden sind. Durch diese Maßnahmen wird die Positionierung des Ausweis-, Wert- oder Sicherheitsdokuments weiter erleichtert.

Am Gehäuse kann ein Mittel zum Einschalten und Ausschalten der LED-Leuchten angebracht sein, die Anbringung am Gehäuse erleichtert dessen Betätigung. Dieses Mittel kann unter anderem ein Ein- und Ausschaltknopf oder ein Ein- und Ausschalter sein. Es ist die Möglichkeit vorhanden, den Schalter auch separat vom Gehäuse, z.B. in einer Fernbedienung, anzuordnen.

Die Form der Vorrichtung ist erfindungsgemäß kalottenförmig gestaltet, eine kalottenförmige Form macht die Positionierung der Form auf dem Ausweis-, Wert- oder Sicherheitsdokument einfach und zugleich ist das Reflexionsmuster einfacher erkennbar.

Die Form besteht vorzugsweise aus Acrylglas. Dadurch wird die Form robuster und weniger anfällig für Schäden, die beim Absenken der Form auf eine Plattform, bzw. auf die Zwischenlage, entstehen können.

Es ist des Weiteren von Vorteil, wenn die Form mattiert ist, da so die Reflexionsmuster des Ausweis-, Wert- oder Sicherheitsdokuments noch besser sichtbar sind und eine direkte Reflexion in das Auge des Prüfgeräteanwenders vermieden wird.

Die vorstehend in der Beschreibung genannten Merkmale und Merkmalskombinationen sowie die nachfolgend in der Figurenbeschreibung genannten und/oder in der Figur alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen. Es sind somit auch Ausführungen als von der Erfindung umfasst und offenbart anzusehen, die in der Figur nicht explizit gezeigt oder erläutert sind, jedoch durch separierte Merkmalskombinationen aus den erläuterten Ausführungen hervorgehen und erzeugbar sind.
- Fig. 1: eine schematische Darstellung einer erfindungsgemäßen Vorrichtung, bei der eine Seitenwand des Gehäuses entfernt ist, um Einblick in das Gehäuse zu erhalten.

Figur 1 zeigt eine Vorrichtung 20 zur Verifikation von mindestens einem Sicherheitsmerkmal 13 an Ausweis-, Wert- oder Sicherheitsdokumenten 9, umfassend einen Laserpointer 1, dessen abstrahlendes Ende sich in einer zumindest transluzenten Form 2 befindet, wobei die Form 2 in Strahlrichtung des Laserlichts des Laserpointers 1 geöffnet ist. Die Form 2 ist mit anderen Worten also an ihrem freien Ende offen. In einem opaken Gehäuse 4 befindet sich in Strahlrichtung von der Form 2 beabstandet oder angrenzend ein Aufnahmeraum 3 für die Aufnahme des Ausweis-, Wert- oder Sicherheitsdokumentes 9, wobei der Aufnahmeraum 3 in einem Teil des blickdichten Gehäuses 4 untergebracht ist, welches die Form 2 vollständig umschließt. Das Gehäuse 4 weist mindestens eine Sichtöffnung 5 auf, derart, dass ein Nutzer der Vorrichtung 20 auf eine äußere Oberfläche der Form 2 sehen kann, um ein Reflexionsmuster 14 des Sicherheitsmerkmals 13 zu verifizieren. Dadurch kann ein Laserpointer 1 mit hoher Strahlintensität in Betrieb genommen werden, ohne etwaige Sicherheitsbestimmungen zu verletzen.

Das Gehäuse 4 weist eine Durchführung 12 für den Laserpointer 1 auf. Am Gehäuse 4 ist des Weiteren eine Fixiereinrichtung 10 zur Feststellung der Position des Laserpointers 1 angeordnet. In der vorliegenden Ausführungsform ist die Fixiereinrichtung 10 an der Durchführung 12 des Gehäuses 4 angeordnet. Willkürliche Positionierungsänderungen des Laserpointers 1, die beispielsweise durch ungewollte äußere Einwirkungen entstehen können, werden so verhindert.

Ein Schaft 15 des Laserpointers 1 ragt aus dem Gehäuse 4 hinaus, an welchem sich ein Mittel zum Einschalten und Ausschalten 6 des Laserpointers 1 befindet. Die Bedienbarkeit der Vorrichtung 20 wird so erleichtert und trägt zudem der Sicherheit des Nutzers bei, da das Gehäuse 4 der Vorrichtung 20 zum Einschalten und zum Ausschalten geschlossen bleiben kann. Das Mittel zum Einschalten und Ausschalten 6 kann unter anderem ein Ein- und Ausschaltknopf oder ein Ein- und Ausschalter sein und ist in dieser Ausführungsform als Ein- und Ausschaltknopf gebildet.

Die vorliegende Ausführungsform zeigt einen Aufnahmeraum 3, der durch eine Zwischenlage 7 mit einer Aussparung 8 abgegrenzt ist, wobei die Aussparung 8 derart bemessen ist, dass die Form 2 durch die Aussparung 8 hindurchtreten und unmittelbar auf das Ausweis-, Wert- oder Sicherheitsdokument 9 aufgesetzt werden kann. Unerwünschte Streureflexionen können so im Aufnahmeraum 3 gehalten werden. Des Weiteren erhöht sich durch diese Anordnung die Sicherheit eines Nutzers, da der Laserstrahl vor der Reflexion am zu prüfenden Sicherheitsmerkmal 13 zwangsläufig durch die Form 2 hindurchtreten muss.

In einer nicht näher gezeigten Ausführungsform kann die Zwischenlage 7 mit einem zumindest transluzenten, insbesondere transparenten Abschnitt abgegrenzt sein, der im Bereich der Aussparung 8 angeordnet ist, und auf den der Rand 16 der Form 2 aufsetzbar ist. Dabei kann die Zwischenlage 7 insgesamt zumindest transluzent, insbesondere transparent gebildet sein, was einen Einblick für den Nutzer erlaubt und so bei der Positionierung der Form 2 auf dem Ausweis-, Wert-, oder Sicherheitsdokument 9 hilft. Außerdem kann der Prüfprozess optimiert werden, da die Absenkung der Form 2 auf den transparenten Abschnitt der Zwischenlage 7 weniger Zeit in Anspruch nimmt, und da die Positionierung des Ausweis-, Wert-, oder Sicherheitsdokumentes 9 nicht durch die Form 2 beeinflusst werden kann.

Die Innenseite des Gehäuses 4 ist dunkel gefärbt, um ungewünschte Streureflexionen zu dämpfen und dadurch das Reflexionsmuster 14 auf der äußeren Oberfläche 17 der Form 2 besser sichtbar zu machen.

Der Aufnahmeraum 3 weist in der gezeigten Ausführungsform eine Anlegeschablone zur Erleichterung der Positionierung des Ausweis-, Wert-, oder Sicherheitsdokumentes 9 auf. Darüber hinaus weist der Aufnahmeraum 3 eine zweite Fixiereinrichtung zur zeitweisen Lagefestlegung des Ausweis-, Wert-, oder Sicherheitsdokuments 9 auf. Die Positionierung des Ausweis-, Wert-, oder Sicherheitsdokument 9 im Aufnahmeraum3 wird so gesichert.

Das Ausweis-, Wert-, oder Sicherheitsdokument 9 kann in dem Aufnahmeraum 3 über einen Zuführschlitz 11 im Gehäuse 4 eingebracht werden. Zum selben Zweck weist der Aufnahmeraum 3 in dieser Ausführungsform schematisch angeordnete LED-Leuchten 18 zur Beleuchtung des Aufnahmeraumes 3 auf. Des Weiteren ist ein Mittel zum Einschalten und Ausschalten des LED-Lichtes am Gehäuse 4 angebracht. Dieses Mittel kann beispielsweise ein Ein- und Ausschaltknopf, oder ein Ein- und Ausschalter sein.

Die Form 2 ist vorliegend kalottenförmig gestaltet. Die Positionierung der Form 2 auf dem Ausweis-, Wert- oder Sicherheitsdokument 9 ist dadurch vereinfacht.

In der vorliegenden Ausführungsform besteht die Form 2 aus Acrylglas. Zudem ist die Form 2 in der vorliegenden Ausführungsform mattiert, was die Reflexionsmuster 14 des Ausweis-, Wert- oder Sicherheitsdokuments 9 besser sichtbar macht.

### BEZUGSZEICHENLISTE

- 1: Laserpointer
- 2: Form
- 3: Aufnahmeraum
- 4: Gehäuse
- 5: Sichtöffnung
- 6: Mittel zum Einschalten und Ausschalten
- 7: Zwischenlage
- 8: Aussparung
- 9: Ausweis-, Wert- oder Sicherheitsdokument
- 10: Fixiereinrichtung
- 11: Zuführschlitz
- 12: Durchführung
- 13: Sicherheitsmerkmal
- 14: Reflexionsmuster
- 15: Schaft
- 16: Rand
- 17: Oberfläche
- 18: LED-Leuchte
- 20: Vorrichtung

## Patentansprüche

1. Vorrichtung (20) zur Verifikation von mindestens einem Sicherheitsmerkmal (13) an einem Ausweis-, Wert- oder Sicherheitsdokument (9), umfassend einen Laserpointer (1), dessen abstrahlendes Ende sich in einer zumindest transluzenten, insbesondere transparent-mattierten, Form (2) befindet, wobei die Form (2) in Strahlrichtung des Laserlichts des Laserpointers (1) geöffnet ist, und einen sich in Strahlrichtung von der Form (2) beabstandeten oder angrenzenden Aufnahmeraum (3) für die Aufnahme des Ausweis-, Wert- oder Sicherheitsdokumentes (9), wobei der Aufnahmeraum (3) in einem Teil eines blickdichten Gehäuses (4) untergebracht ist, welches die Form (2) umschließt, wobei das Gehäuse (4) mindestens eine Sichtöffnung (5) aufweist, derart, dass ein Nutzer der Vorrichtung (13) auf eine äußere Oberfläche (17) der Form (2) sehen kann **dadurch gekennzeichnet, dass** die Form (2) kalottenförmig gestaltet ist.

2. Vorrichtung (20) nach Anspruch 1, **dadurch gekennzeichnet, dass** das Gehäuse (4) eine Durchführung (12) für den Laserpointer (1) aufweist.

3. Vorrichtung (20) nach Anspruch 2, **dadurch gekennzeichnet, dass** am Gehäuse (4) eine Fixiereinrichtung (10) zur Feststellung der Position des Laserpointers (1) angeordnet ist.

4. Vorrichtung (20) nach einem der Ansprüche 1 bis 3, **dadurch gekennzeichnet, dass** ein Mittel zum Einschalten und Ausschalten (6) des Laserpointers (1) an dessen Schaft (15) angebracht ist, und dass sich das Mittel zum Einschalten und Ausschalten (6) außerhalb des Gehäuses (4) befindet.

5. Vorrichtung (20) nach einem der Ansprüche 1 bis 4, **dadurch gekennzeichnet, dass** der Aufnahmeraum (3) durch eine Zwischenlage (7) mit Aussparung (8) abgegrenzt ist, wobei die Aussparung (8) derart bemessen ist, dass die Form (2) durch die Aussparung (8) hindurchtreten und unmittelbar auf das Ausweis-, Wert- oder Sicherheitsdokument (9) aufgesetzt werden kann.

6. Vorrichtung (20) nach einem der Ansprüche 1 bis 4, **dadurch gekennzeichnet, dass** der Aufnahmeraum (3) durch eine Zwischenablage (7) mit einem zumindest transluzenten Abschnitt abgegrenzt ist, auf den ein Rand (16) der Form (2) aufsetzbar ist.

7. Vorrichtung (20) nach einem der Ansprüche 1 bis 6, **dadurch gekennzeichnet, dass** die Innenseite des Gehäuses (4) dunkel gefärbt ist.

8. Vorrichtung (20) nach einem der Ansprüche 1 bis 7, **dadurch gekennzeichnet, dass** der Aufnahmeraum (3) eine Anlegeschablone zur Positionierung des Ausweis-, Wert- oder Sicherheitsdokuments (9) aufweist.

9. Vorrichtung (20) nach einem der Ansprüche 1 bis 8, **dadurch gekennzeichnet, dass** der Aufnahmeraum (3) eine zweite Fixiereinrichtung für das Ausweis-, Wert- oder Sicherheitsdokument (9) aufweist.

10. Vorrichtung (20) nach einem der Ansprüche 1 bis 9, **dadurch gekennzeichnet, dass** der Aufnahmeraum (3) über einen Zuführschlitz (11) im Gehäuse (4) zugänglich ist.

11. Vorrichtung (20) nach einem der Ansprüche 1 bis 10, **dadurch gekennzeichnet, dass** der Aufnahmeraum (3) mindestens eine LED-Leuchte (18) zur Beleuchtung des Aufnahmeraumes (3) aufweist.

12. Vorrichtung (20) nach Anspruch 11, **dadurch gekennzeichnet, dass** am Gehäuse (4) ein Mittel zum Einschalten und Ausschalten der LED-Leuchte (18) angebracht ist.

13. Vorrichtung (20) nach einem der Ansprüche 1 bis 12, **dadurch gekennzeichnet, dass** die Form (2) aus Acrylglas besteht.

14. Vorrichtung (20) nach einem der Ansprüche 1 bis 13, **dadurch gekennzeichnet, dass** die Form (2) mattiert ist.

## Claims

1. A device (20) for verifying at least one security feature (13) on an identity, value or security document (9), comprising a laser pointer (1) whose emitting end is located within an at least translucent, in particular transparent-frosted, mould (2), wherein the mould (2) is open in the direction of the laser beam from the laser pointer (1), and a receiving chamber (3) for holding the identity, security or valuable document (9), which is spaced apart from or adjacent to the mould (2) in the direction of the beam, wherein the receiving chamber (3) is housed in a part of an opaque housing (4) which encloses the mould (2), wherein the housing (4) has at least one viewing opening (5) such that a user of the device (13) can see an outer surface (17) of the mould (2), **characterised in that** the mould (2) is dome-shaped.

2. The device (20) according to claim 1, **characterised in that** the housing (4) comprises a feed-through (12) for the laser pointer (1).

3. The device (20) according to claim 2, **characterised in that** a fixing unit (10) for securing the position of the laser pointer (1) is arranged on the housing (4).

4. The device (20) according to any one of claims 1 to 3, **characterised in that** a means for switching the laser pointer (1) on and off (6) is attached to its shaft (15), and that the means for switching the laser pointer (1) on and off (6) is located outside the housing (4).

5. The device (20) according to any one of claims 1 to 4, **characterised in that** the receiving space (3) is delimited by an intermediate layer (7) with a recess (8), wherein the recess (8) is dimensioned such that the mould (2) can pass through the recess (8) and be placed directly onto the identity, value or security document (9).

6. The device (20) according to any one of claims 1 to 4, **characterised in that** the receiving chamber (3) is delimited by an intermediate shelf (7) having at least one translucent section onto which an edge (16) of the mould (2) can be placed.

7. The device (20) according to any one of claims 1 to 6, **characterised in that** the inner surface of the housing (4) is dark in colour.

8. The device (20) according to any one of claims 1 to 7, **characterised in that** the receiving chamber (3) comprises a positioning template for positioning the identity, valuable or security document (9).

9. The device (20) according to any one of claims 1 to 8, **characterised in that** the receiving chamber (3) comprises a second fixing unit for the identity, valuable or security document (9).

10. The device (20) according to any one of claims 1 to 9, **characterised in that** the receiving chamber (3) is accessible via a feed slot (11) in the housing (4).

11. The device (20) according to any one of claims 1 to 10, **characterised in that** the receiving chamber (3) comprises at least one LED light (18) for illuminating the receiving chamber (3).

12. The device (20) according to claim 11, **characterised in that** a means for switching the LED light (18) on and off is mounted on the housing (4).

13. The device (20) according to any one of claims 1 to 12, **characterised in that** the mould (2) is made of acrylic glass.

14. The device (20) according to any one of claims 1 to 13, **characterised in that** the mould (2) is frosted.

## Revendications

1. Dispositif (20) destiné à vérifier au moins un élément de sécurité (13) sur un document d'identité, de valeur ou de sécurité (9), comprenant un pointeur laser (1) dont l'extrémité émettrice est située à l'intérieur d'un moule (2) au moins translucide, en particulier transparent dépoli, dans lequel le moule (2) est ouvert dans la direction du faisceau laser provenant du pointeur laser (1), et une chambre de réception (3) destinée à recevoir le document d'identité, de sécurité ou de valeur (9), qui est espacée du moule (2) ou adjacente à celui-ci dans la direction du faisceau, la chambre de réception (3) étant logée dans une partie d'un boîtier opaque (4) qui entoure le moule (2), dans lequel le boîtier (4) comporte au moins une ouverture de visualisation (5) de telle sorte qu'un utilisateur du dispositif (13) puisse voir une surface extérieure (17) du moule (2), **caractérisé en ce que** le moule (2) est en forme de dôme.

2. Dispositif (20) selon la revendication 1, **caractérisé en ce que** le boîtier (4) comprend un passage (12) pour le pointeur laser (1).

3. Dispositif (20) selon la revendication 2, **caractérisé en ce qu'**une unité de fixation (10) destinée à maintenir le pointeur laser (1) en place est disposée sur le boîtier (4).

4. Dispositif (20) selon l'une quelconque des revendications 1 à 3, **caractérisé en ce qu'**un moyen de mise en marche et d'arrêt (6) du pointeur laser (1) est fixé à son arbre (15), et **en ce que** le moyen de mise en marche et d'arrêt (6) du pointeur laser (1) est situé à l'extérieur du boîtier (4).

5. Dispositif (20) selon l'une quelconque des revendications 1 à 4, **caractérisé en ce que** l'espace de réception (3) est délimité par une couche intermédiaire (7) comportant un évidement (8), l'évidement (8) étant dimensionné de telle sorte que le moule (2) puisse passer à travers l'évidement (8) et être placé directement sur le document d'identité, de valeur ou de sécurité (9).

6. Dispositif (20) selon l'une quelconque des revendications 1 à 4, **caractérisé en ce que** la chambre de réception (3) est délimitée par une tablette intermédiaire (7) comportant au moins une section translucide (15) sur laquelle un bord (16) du moule (2) peut être placé.

7. Dispositif (20) selon l'une quelconque des revendications 1 à 6, **caractérisé en ce que** la surface intérieure du boîtier (4) est de couleur sombre.

8. Dispositif (20) selon l'une quelconque des revendications 1 à 7, **caractérisé en ce que** la chambre de réception (3) comprend un gabarit de positionnement pour positionner le document d'identité, de valeur ou de sécurité (9).

9. Dispositif (20) selon l'une quelconque des revendications 1 à 8, **caractérisé en ce que** la chambre de réception (3) comprend une deuxième unité de fixation pour le document d'identité, de valeur ou de sécurité (9).

10. Dispositif (20) selon l'une quelconque des revendications 1 à 9, **caractérisé en ce que** la chambre de réception (3) est accessible par une fente d'introduction (11) dans le boîtier (4).

11. Dispositif (20) selon l'une quelconque des revendications 1 à 10, **caractérisé en ce que** la chambre de réception (3) comprend au moins une LED (18) destinée à éclairer la chambre de réception (3).

12. Dispositif (20) selon la revendication 11, **caractérisé en ce qu'**un moyen permettant d'allumer et d'éteindre la LED (18) est monté sur le boîtier (4).

13. Dispositif (20) selon l'une quelconque des revendications 1 à 12, **caractérisé en ce que** le moule (2) est en verre acrylique.

14. Dispositif (20) selon l'une quelconque des revendications 1 à 13, **caractérisé en ce que** le moule (2) est dépoli.
